# EUROPÄISCHE PATENTSCHRIFT

(11) **EP 1 608 852 B1**
(45) Veröffentlichungstag und Bekanntmachung des Hinweises auf die Patenterteilung: **31.08.2011**
(21) Anmeldenummer: 04721188.3
(22) Anmeldetag: 17.03.2004
(51) Int. Cl.: F01L 13/00

(54) **VORRICHTUNG ZUR VARIABLEN BET TIGUNG DER GASWECHSELVENTILE V ON VERBRENNUNGSMOTOREN UND VERFAHREN ZUM BETREIBEN EINER DERARTIGEN VORRICHTUNG**
DEVICE FOR THE VARIABLE ACTUATION OF GAS EXCHANGE VALVES OF INTERNAL COMBUSTION ENGINES AND METHOD FOR OPERATING SAID DEVICE
DISPOSITIF D'ACTIONNEMENT VARIABLE DES SOUPAPES D'ECHANGE DES GAZ DE MOTEURS A COMBUSTION INTERNE ET PROCEDE PERMETTANT DE FAIRE FONCTIONNER UN DISPOSITIF DE CE TYPE

(30) Priorität: 24.03.2003 DE 10312958
(43) Veröffentlichungstag der Anmeldung: 28.12.2005
(73) Patentinhaber: ThyssenKrupp Presta TecCenter AG, 9492 Eschen (LI)
(72) Erfinder: SCHÖN, Helmut, A-6820 Frastanz (AT); KÖHNE, Gordon, A-6900 Bregenz (AT); KUHN, Peter, 69469 Weinheim (DE); OBRIST, Frank, A-6850 Dornbirn (AT)
(74) Vertreter: Adams, Steffen
(86) Internationale Anmeldenummer: PCT/EP2004/002740
(87) Internationale Veröffentlichungsnummer: WO 2004/085802

(56) Entgegenhaltungen:
- DE-A1- 4 135 257
- DE-A1- 10 036 373
- DE-A1- 10 100 173
- DE-A1- 10 136 612
- DE-A1- 19 532 334

## Beschreibung

Die Erfindung betrifft eine Vorrichtung zur variablen Betätigung der Gaswechselventile von Verbrennungsmotoren.

Derartige Vorrichtungen dienen dazu, die Steuerung von Gaswechselventilen so zu gestalten, dass es möglich wird, Hubkolbenmotoren ohne die sonst übliche Drosselklappe zu betreiben.

Eine derartige Vorrichtung ist beispielsweise aus der DE 101 23 186 A1 bekannt. Bei dieser Vorrichtung treibt ein umlaufender Nocken zunächst ein Zwischenglied an, welches eine oszillierende, reine Drehbewegung ausführt und eine Steuerkurve trägt, die aus einem Rastbereich und einem Hubbereich zusammengesetzt ist. Die Steuerkurve überträgt die zur Betätigung des Ventils notwendige Hubkurve auf die Rolle eines schlepphebelartigen Abtriebsgliedes, welches seinerseits das Ventil betätigt. Die gewünschten, unterschiedlichen Ventilhubkurven werden dadurch erzeugt, dass das Drehzentrum des Zwischengliedes auf einer kreisbogenförmigen Bahn verschoben wird, die zur Rolle des Abtriebsgliedes in deren Lage bei geschlossenem Ventil konzentrisch ist. Das Drehzentrum wird durch eine am Zwischenglied vorgesehene Rolle gebildet, die sich auf eine kreisbogenförmige Laufbahn im Gehäuse kraftschlüssig abstützt, die ebenfalls zur Rolle des Abtriebsgliedes konzentrisch liegt, also eine Äquidistante zur Bahn des Drehzentrums bildet und die als Kulisse bezeichnet wird. Zusätzlich stützt sich die am Zwischenglied angebrachte Rolle an einer Kurvenscheibe ab, deren Winkelstellung die Lage des Drehzentrums auf seiner kreisbogenförmigen Bahn festlegt.

In der DE 101 00 173 wird ein voll variabler Ventiltrieb beschrieben mit einem Antriebsmittel, beispielsweise einem Nocken, einem zwischen dem Antriebsmittel und dem Gaswechselventil angeordneten Zwischenglied, das indirekt auf das Gaswechselventil einwirkt und der Ventilhub über die Verstellung eines verstellbaren Führungselementes veränderbar ist.

Es sind weitere Vorrichtungen der gattungsgemäßen Art bekannt geworden, bei welchen der Drehmittelpunkt der vom Nocken angetriebenen Zwischenglieder auf einer Kreisbahn verstellt werden soll (OS 195 32 334 A1 ; EP 0717 174 A1 ; DE 101 64 493). Diese Vorveröffentlichungen enthalten jedoch keine Lehre zur konstruktiven Realisierung einer derartigen Verstellung.

Der Vorrichtung nach dem Stand der Technik haften allerdings noch einige Nachteile an. Allen bekannten Vorrichtungen ist der Nachteil gemeinsam, dass toleranzbedingt die Ventilhübe für die einzelnen Zylinder relativ immer unterschiedlicher ausfallen, je weiter diese zum Zwecke einer Laststeuerung herabgesetzt werden. Weiterhin kann der Ventilhub der Gaswechselventile des gleichen Zylinders nicht unabhängig verändert werden. Ein vollständiges Abschalten, das heißt ständiges Geschlossenhalten von Gaswechselventilen sowie die Möglichkeit einer Zylinderabschaltung durch vollständiges Abschalten aller Ein- oder/und Auslassventile einzelner Zylinder, ist weiterhin nicht vorbekannt. Ein weiterer Nachteil ergibt sich daraus, dass die Verstellung der Ventilhubkurve während des Ventilhubes zumindest einzelner Gaswechselventile erfolgt. Hierdurch ist eine hohe Verstellkraft bzw. ein hohes Verstellmoment mit hoher Verstellleistung erforderlich.

Die der vorliegenden Erfindung zugrunde liegende Aufgabe besteht darin, eine Vorrichtung zu schaffen, welche die Nachteile nach dem Stand der Technik vermeidet und zusätzliche Variabilitäten für mechanisch voll variable Ventilsteuerungen bietet.

Diese Aufgabe wird erfindungsgemäß mit den Merkmalen des Patentanspruchs 1 gelöst. Vorteilhafte Aus- und Weiterbildungen sind in den Unteransprüchen beschrieben.

Die der vorliegenden Erfindung zugrunde liegende Aufgabe besteht darin, eine Vorrichtung zu schaffen, welche die Nachteile nach dem Stand der Technik vermeidet und zusätzliche Variabilitäten für mechanisch voll variable Ventilsteuerungen bietet

Diese Aufgabe wird erfindungsgemäß mit den Merkmalen des Patentanspruchs 1 gelöst. Vorteilhafte Aus- und Weiterbildungen sind in den Unteransprüchen beschrieben.

Die erfindungsgemäße Vorrichtung betrifft eine Vorrichtung zur variablen Betätigung von Gaswechselventilen für Verbrennungsmotoren mit mehreren Zylindern, bei welchem sich ein oder mehrere Nocken einer in einem Gehäuse gelagerten Nockenwelle, abhängig von der Motordrehzahl drehen. Die Vorrichtung umfasst ein von diesen Nocken über ein erstes Kurvengelenk betätigbares Zwischenglied und ein Abtriebsglied. Das Abtriebsglied überträgt die Bewegung auf das Gaswechselventil. Das Abtriebsglied steht mit dem Zwischenglied direkt oder über weitere Zwischenglieder in Verbindung. Die Vorrichtung umfasst weiter mindestens eine Steuerkurve. Diese Steuerkurve befindet sich zwischen dem Zwischenglied oder einem der weiteren Zwischenglieder und dem Abtriebsglied. Diese Steuerkurve weist einen Abschnitt auf, in dem keine Hubbewegung für das Gaswechselventil über das Abtriebsglied übertragen wird. Diese Steuerkurve weist einen weiteren Abschnitt auf, in dem eine Hubbewegung für das Gaswechselventil über das Abtriebsglied übertragen wird. Die Vorrichtung bietet die Möglichkeit zur Verlagerung des Zwischengliedes oder mindestens eines der weiteren Zwischenglieder entlang einer Verlagerungsbahn. Durch diese Verlagerung ist der Verlauf der Hubkurve der Gaswechselventile veränderbar.

Um die vorstehende Aufgabe zu lösen ist vorgesehen, dass bei der Vorrichtung mindestens eine Verlagerungseinheit vorhanden ist, mit der die Verlagerung zur Beeinflussung der Hubbewegung mindestens eines Gaswechselventils erfolgt. Diese Verlagerung erfolgt unabhängig von der Verlagerung der Zwischenglieder anderer Gaswechselventile mittels anderer Verlagerungseinheiten.

Die Vorrichtung umfasst weiter eine gemeinsame Verstellwelle. Mit der Verstellwelle ist für eine Mehrzahl von Gaswechselventilen direkt oder indirekt die jeweils verlangte Position der Zwischenglieder auf der Verlagerungsbahn einstellbar. Die Verstellwelle weist dazu mindestens eine Kurvenscheibe pro Verlagerungseinheit auf. Mit der Verstellwelle sind die Zwischenglieder im Wesentlichen in Verlagerungsrichtung abstützbar.

Die Kurvenscheibe von mindestens einer Verlagerungseinheit weist einen als Rast ausgebildeten Abschnitt auf. Eine Verdrehung der Verstellwelle bei diesem Abschnitt bewirkt keine Veränderung der Position der auf der Verlagerungsbahn geführten Zwischenglieder.

Die Kurvenscheibe von mindestens einer anderen Verlagerungseinheit weist einen entsprechenden Abschnitt ohne Rast auf. Eine Verdrehung der Verstellwelle bei diesem Abschnitt, bewirkt eine Veränderung der Position der auf der Verlagerungsbahn geführten anderen Zwischenglieder.

Die Verfahrensansprüche beschreiben Verfahren zum Betreiben der erfindungsgemäßen Vorrichtung. Die Verlagerung von Getriebegliedern, welche die Veränderung der Ventilhubkurve bewirken, wird in separaten Einheiten für jedes Gaswechselventil oder in separaten Einheiten für mehrere jeweils benachbarte Gaswechselventile durchgeführt, wobei diese Einheiten zumindest zeitweise unabhängig voneinander verstellt werden.

Bei einer erfindungsgemäßen Ausführungsform wird die Lage des veränderbaren Getriebegliedes entlang der Verstellkurve vorzugsweise durch die direkte oder indirekte Anlage an einer oder mehreren Kurvenscheiben festgelegt, die drehfest verbunden auf einer gemeinsamen Verstellwelle angebracht sind. Die Verstellwelle bzw. die Verstellachse kann ihrerseits über ein geeignetes Getriebe bzw. ein Verbindungselement von einem Verstellmotor verdreht bzw. verschoben werden. Selbstverständlich kann die Verstellung auch durch Hydraulikelemente erfolgen. Im Falle einer Führung der Einheiten durch einen linear verstellbaren Schieber kann die Verstellung vom Verstellmotor aus auch direkt über eine mit Bewegungsgewinde versehene Spindel erfolgen.

Allen Ausführungsformen ist gemeinsam, dass die Zwischenglieder bzw. deren Nockenrollen durch besondere Federn mit den Nocken in Kontakt gehalten werden müssen. Dies wird anhand der Situation bei Nullhub, die bei Zylinderabschaltung vorliegt, unmittelbar einsichtig.

Die erfindungsgemäße Vorrichtung kann einschließlich eines Verstellmotors bzw. einer Verstellvorrichtung für jedes Ventil eines Motors separat vorgesehen werden, sodass beliebige Kombinationen von Ventilhüben bzw. Öffnungswinkeln der einzelnen Ventile eines Motors möglich sind, einschließlich der Abschaltung einzelner Zylinder. In der Regel wird man aber eine gemeinsame Verstellung mehrerer Ventile vorsehen. Dies gilt insbesondere bei mehrventiligen Motoren für die Ein- und Auslassventile eines Zylinders. Beispielsweise können zwei Einlassventile von einem Nocken über ein Zwischenglied betätigt werden, welches für jedes Ventil eine Steuerkurve aufweist. Da nur ein Zwischenglied und nur eine Führung der Einheiten vorhanden ist, werden beide Ventile gemeinsam und gleichartig verstellt. Erfindungsgemäß können an dem gemeinsamen Zwischenglied aber auch zwei unterschiedliche Steuerkurven vorgesehen werden, mit dem Ergebnis unterschiedlicher Hubkurven an beiden Ventilen trotz gemeinsamer Verstellung. Diese Variante eröffnet insbesondere im untersten Lastbereich die Möglichkeit der Öffnung nur noch eines der beiden Ventile. Der besondere Vorteil dieser Möglichkeit liegt darin, dass im untersten Lastbereich sehr kleine Querschnitte freigegeben werden müssen und sich diese genauer einhalten lassen, wenn sie nur durch ein Ventil freigegeben werden. Zusätzlich besteht die Möglichkeit, durch die Öffnung nur eines der Einlassventile einen Drall der Zylinderladung zu erzeugen. Die Möglichkeiten der Erzeugung unterschiedlicher Ventilhubkurven für zwei Ein- oder auch Auslassventile eines Zylinders werden erfindungsgemäß dadurch erweitert, dass zwei unterschiedliche Nocken und zwei Zwischenglieder mit unterschiedlichen Steuerkurven verwendet werden. Dennoch können beide Ventile gemeinsam verstellt werden, da die beiden Zwischenglieder in einer gemeinsamen Einheit gelagert sein können.

Es ist weiter möglich, die Verlagerung von Getriebegliedern, welche die Veränderung der Ventilhubkurve bewirkt, bei einer größeren Zahl parallel liegender Ventile gemeinsam durch einen Verstellmotor bzw. Mechanismus zu verstellen, insbesondere dann, wenn diese in einer gemeinsamen Einheit gelagert sind.

Da es für die Akzeptanz einer variablen Ventilsteuerung, also auch der erfindungsgemäßen Vorrichtung, von großer Bedeutung ist, die Verstellleistung gering zu halten und weil diese im belasteten Zustand der Vorrichtung bzw. deren Gleitfugen und Gelenke höher ist als im kraftfreien Zustand, der bei geschlossenem Ventil weitgehend vorliegt, ist erfindungsgemäß eine Verstellung im Wesentlichen während der gemeinsamen Ruhephasen aller gemeinsam zu verstellender Ventile vorgesehen. Diese werden vom Signal der Kurbelwelle und der Nockenwelle abgeleitet und werden immer kürzer, je mehr Ventile gemeinsam verstellt werden. Deren Zahl ist also begrenzt.

Die gemeinsame Verstellung der Ein- bzw. Auslassventile jeweils nur eines Zylinders ergeben lange, verstellfreundliche Ruhephasen. Sie ermöglicht aber auch eine individuelle Laststeuerung der einzelnen Zylinder mit einer erfindungsgemäßen Verstellstrategie derart, dass für jeden Lastzustand des Gesamtmotors die Drehmomente der einzelnen Zylinder geregelt werden. Dies ist insbesondere im unteren Lastbereich für einen ruhigen Motorlauf wesentlich, da toleranzbedingt die Ventilhübe normalerweise nicht genügend übereinstimmen. Die für diese Verstellstrategie erforderlichen Signale werden ebenfalls vom Drehwinkelgeber der Kurbelwelle geliefert und vom Drehwinkelgeber der Nockenwelle den einzelnen Zylindern zugeordnet.

In der erfindungsgemäßen Ausführung wird die Verlagerung von Getriebegliedern, welche die Veränderung der Ventilhubkurve bewirkt, mittels einer gemeinsamen, drehbaren Verstellwelle mit Kurvenscheiben ausgeführt. Dies bietet bei einer weitgehend unabhängigen Verstellung aller oder zumindest mehrerer Ein-, bzw. Auslassventile die Möglichkeit, mittels dieser durchgehenden Verstellwelle ausgewählte Ventile abzuschalten, also nicht mehr zu öffnen oder zumindest einen kleineren Ventilhub einzustellen. Hierzu werden Abschnitte der beschriebenen Kurvenscheiben der Verstellwelle bei den nicht abzuschaltenden Ventilen als Rast ausgebildet. Der Rastbereich ist eine Kontur, welche aus einem zur Drehmitte der Verstellwelle konzentrischen Kreisbogen gebildet wird. Bei Verdrehung der Verstellwelle wird der Ventilhub der von den Kurvenscheiben mit Rast gesteuerten Verlagerungseinheiten innerhalb des Wirkungsbereiches der Rast nicht verändert, während der Ventilhub der von den Kurvenscheiben ohne Rast gesteuerten Verlagerungseinheiten verändert wird. Diese Veränderung kann bis zum vollständigen Geschlossenhalten des Ventils oder der Ventile ausgeführt werden. Werden alle Einlassventile oder/und Auslassventile des gleichen Zylinders auf diese Weise angesteuert, wird der Ladungswechsel für ausgewählte Zylinder ausgesetzt. Selbstverständlich wird durch Verwendung eines gerade geführten Ziehkeils mit entsprechender Nockenkontur die gleiche Funktion erreicht. Der Rastbereich ist dann eine Kontur, welche aus einem zur Schieberichtung des Ziehkeils Parallelen gebildet wird.

Die Erfindung wird anhand der Zeichnungen einiger Ausführungsbeispiele näher erläutert. Es zeigt
- **Fig. 1**: die in den Kraftfluss von der Nockenwelle zum Ventil eingeschalteten, beweglichen Teile der gattungsbildenden Vorrichtung
- **Fig. 2**: einen Querschnitt einer gegenüber Fig. 1 abgewandelten Konfiguration der in Fig.1 dargestellten Teile, zusätzlich mit Pendelstütze und Verstellwelle
- **Fig. 3**: einen Querschnitt durch die Vorrichtung mit Schieber, Verstellwelle und Verstellmotor
- **Fig. 4**: eine perspektivische Darstellung einer nicht zur beanspruchten Erfindung gehörenden Vorrichtung mit einem Schieber und Verstellwellen bei einem 4-Zylinder-Reihenmotor
- **Fig. 5**: schematisch das Zusammenwirken von Motormanagement, Gaspedal, Drehwinkelgeber, Verstellmotoren und Batterie
- **Fig. 6**: eine schematische Darstellung einer durchgehenden Verstellwelle sowie jeweils einen Schnitt durch eine von zwei Kurvenscheiben für die Posi- tionierung der Verlagerungseinheit eines Zylinders.

**Fig. 1** zeigt eine Nockenwelle 1, die einen Nocken 2 trägt. Dieser bewegt die Rolle 3 im Endbereich des Zwischengliedes 4. Das Zwischenglied 4 weist eine Steuerkurve 5 auf, die aus einem Rastbereich 5a und einem Hubbereich 5b zusammengesetzt ist. Das Zwischenglied 4 ist auf einem Bolzen 6 gelagert, dessen Achse 7 auf einer kreisbogenförmigen Verstellkurve 8 geführt ist. Der Mittelpunkt der kreisbogenförmigen Verstellkurve 8 liegt auf der Achse 9 der Rolle 10 des Abtriebsgliedes 11, welches sich über ein Gelenk 12 im nicht dargestellten Gehäuse abstützt und das Ventil 13 betätigt. Es ist klar ersichtlich, dass eine Verstellung der Achse 7 auf der Verstellkurve 8 in Richtung des Pfeils 14 eine Verringerung von Öffnungswinkel und Hub des Ventils 13 zur Folge hat.

**Fig. 2** zeigt eine Ausführungsform, bei der der Bolzen 6 bzw. dessen Achse 7 durch eine Pendelstütze 15 formschlüssig auf der kreisbogenförmigen Verstellkurve 8 geführt ist. Das zylinderkopfseitige Gelenk 16 der Pendelstütze 15 bzw. dessen Achse fällt mit der Achse 9 der Rolle 10 des Abtriebsgliedes 11 zusammen. Die Verstellwelle 17 trägt Kurvenscheiben 18, die über Stößel 18a die

Lage des Bolzens 6 bzw. seiner Achse 7 auf der Verstellkurve 8 festlegen. Eine Verstellung der Achse 7 auf der Verstellkurve 8, wie durch den Pfeil 14 dargestellt, wird durch eine Verdrehung der Kurvenscheibe 18 bzw. der Verstellwelle 17 entsprechend dem Richtungspfeil 14a hervorgerufen. Die beschriebene Verstellbewegung hat eine Verringerung von Hub und Öffnungswinkel des Ventils 13 zur Folge.

**Fig. 3** zeigt einen Querschnitt durch eine Ausführungsform der Erfindung unter Benutzung eines Schiebers 34, der separat für jedes Ventil oder jedes Ventilpaar eingesetzt werden kann. Auf Grund der separaten Anwendung für einzelne Ventile ergeben sich die längstmöglichen Ruhephasen bzw. gemeinsamen Ruhephasen, sodass eine Verstellung nur während der Ruhephasen leicht möglich ist. Für die erfindungsgemäße Regelung der einzelnen Zylinder ist die separate Anordnung sogar notwendig. Der Bolzen 6 wird bei dieser Ausführungsform durch den Schieber 34 formschlüssig im Gehäuse geführt, sodass seine Achse 7 entlang der Verstellkurve 35, einer Geraden, geführt wird. Diese Gerade nähert sich als Tangente einem Kreisbogen um die Achse 9 der Rolle 10 des ruhenden Abtriebsgliedes 11 nur mehr oder weniger gut an. In der Fig. ist die Abweichung übertrieben dargestellt. Dreht sich nun die vom Verstellmotor 23 angetriebene Gewindespindel 36 und verschiebt die Zahnstange 37 um den durch den Pfeil 38a dargestellten Betrag, so dreht sich die Verstellwelle 17 und die Kurvenscheibe 18 entsprechend dem Pfeil 38b und Schieber 34 samt Bolzen 6 verschieben sich um den Betrag 38c. Auf Grund der Abweichung der geraden Verstellkurve 35 von der Kreisbogenform muss das Spielausgleichselement 31 um einen bestimmten Betrag einsinken, der durch den Pfeil 38d dargestellt ist.

**Fig. 4** zeigt eine perspektivische Darstellung einer aufgrund der einzelnen, jeder Verlagerungseinheit zugeordneten Verstellwellen 17 nicht zu der beanspruchten Erfindung gehörenden Vorrichtung unter Benutzung eines Schiebers 34, der separat für jedes Ventilpaar eines Zylinders eingesetzt wird. Der Bolzen 6 wird bei dieser Ausführungsform durch den Schieber 34 formschlüssig in dem nicht dargestellten Ventiltriebgehäuse geführt, sodass seine Achse 7 entlang der Verstellkurve 35, einer Geraden, geführt wird. Diese Gerade nähert sich einem Kreisbogen um die Achse 9 der Rolle 10 des ruhenden Abtriebsgliedes 11 nur mehr oder weniger gut an. Auf Grund der Abweichung der geraden Verstellkurve 35 von der Kreisbogenform muss das Spielausgleichselement 31 einen bestimmten Betrag ausgleichen. Eine Verstellung der Achse 7 auf der Verstellkurve 35 erfolgt durch eine Verdrehung der Kurvenscheibe 18 bzw. der Verstellwelle 17. In der Figur ist gezeigt, dass bei jedem Zylinder ein Ventilpaar mittels eines Nockens 2 und eines Zwischengliedes 4, welches in einem Schieber 34 auf einem Bolzen 6 gelagert ist, dessen Lage im Ventiltriebsgehäuse entlang einer Verstellkurve 35 formschlüssig geführt und mittels einer Verstellwelle 17 über Kurvenscheiben 18 positioniert ist, betätigt wird. Dreht sich nun die Verstellwelle 17 eines Zylinders, so ändert sich die Position des Schiebers 34 dieses Zylinders und damit die Ventilhubkurve beider Ventile dieses Zylinders. Die Verhältnisse bei den anderen Zylindern ändern sich nicht. Auch hier könnte, wie später in Figur 6 gezeigt und wie es der beanspruchten Erfindung entspricht, eine gemeinsame Verstellwelle die Verlagerungseinheiten einer Zylindergruppe oder eines Zylinderkopfes positionieren.

**Fig. 5** zeigt schematisch das Zusammenwirken von Fahrpedal 40, Verstellmotoren 23, Drehwinkelsensor 42 am Schwungrad und Drehwinkelsensor 43 an der Nockenwelle mit dem Motormanagement 44. Ein vom Fahrpedal 40 bzw. einem Sensor für dessen Stellung ausgehendes Signal wird vom Motormanagement 44 in ein Signal an die Verstellmotoren 23 zur Erhöhung oder Erniedrigung der Ventilhübe gewandelt. Nach Erreichen des gewünschten Lastzustandes für den Gesamtmotor wertet das Motormanagement 44 die Signale des hochauflösenden Drehwinkelsensors 42 am Schwungrad aus. Diese werden mit Hilfe des niedrig auflösenden Drehwinkelsensors 43 an der Nockenwelle oder an einer anderen, mit halber Kurbelwellendrehzahl laufenden Welle, den einzelnen Zylindern zugeordnet. Mit diesen Informationen gehen Signale an die einzelnen Verstellmotoren 23 zur Nivellierung der Drehmomentspitzen oder der Kurbelwellendrehzahl , in dem die Ventilhübe der Zylinder mit kleineren Drehmomenten nach oben korrigiert werden und diejenigen der Zylinder mit größeren Drehmomenten nach unten. Erfindungsgemäß findet eine Verstellung, ob mit oder ohne Ausgleich, während der gemeinsamen Ruhephasen der von einem Verstellmotor bedienten Ventile statt. Deren Phasenlage entnimmt das Motormanagement 44 dem Sensor 43 an der Nockenwelle.

**Fig. 6** zeigt eine schematische Darstellung einer durchgehenden Verstellwelle 45 eines 6-Zylinder-Reihenmotors, sowie jeweils einen Schnitt durch eine von zwei Kurvenscheiben für die Positionierung der Verlagerungseinheit eines Zylinders. Die Verstellwelle trägt Kurvenscheiben 46, 47 zur Positionierung der Verlagerungseinheiten für die sechs Zylinder. Die Kurvenscheiben 46 für die Zylinder #1, #4 und #5, sowie die Kurvenscheiben 47 für die Zylinder #2, #3 und #6 sind jeweils gleich. AA zeigt einen Querschnitt durch die Kurvenscheiben 46, BB zeigt einen Querschnitt durch die Kurvenscheiben 47. Der Sektor R der Kurvenscheibe 47 ist durch einen zur Drehmitte 48 der Verstellwelle 45 konzentrischen Kreisbogen 49 ausgebildet, während in dem entsprechenden Sektor der Kurvenscheibe 46 die Verstellnockenkurve kontinuierlich zu kleinerem Abstand zur Drehmitte 48 führt. Durch eine derartige Gestaltung der Kurvenscheiben 46 und 47 wird erreicht, dass bei Verdrehung der Verstellwelle 45 um deren Drehmitte 48 die Verlagerungseinheiten für die Ventile der Zylinder #1, #4 und #5 im Wirkbereich des Sektors R weiter verlagert werden, während die Verlagerungseinheiten für die Ventile der Zylinder #2, #3 und #6 in Ruhe bleiben. Durch eine entsprechende Auslegung des Ventilgetriebes kann auf diese Weise beispielsweise erreicht werden, dass die Ventile der Zylinder #1, #4 und #5 im anschließenden Wirkbereich des Sektors N ständig geschlossen bleiben, während die Ventile der Zylinder #2, #3 und #6 noch einen Hub ausführen.

### Bezugszeichenliste

- 1: Nockenwelle
- 2: Nocken
- 3: Rolle
- 4: Zwischenglied
- 5: Steuerkurve
- 5a: Rastbereich
- 5b: Hubbereich
- 6: Bolzen
- 7: Achse
- 8: Verstellkurve
- 9: Achse
- 10: Rolle
- 11: Abtriebsglied
- 12: Gelenk
- 13: Ventil
- 14: Pfeil
- 14a: Richtungspfeil
- 15: Verlagerungseinheit
- 16: Gelenk
- 17: Verstellwelle
- 18: Kurvenscheibe
- 18a: Stößel
- 19: Einlassventil
- 20: Auslassventil
- 21: Gleitstück
- 22: Gelenkwelle
- 23: Verstellmotor
- 31: Spielausgleichselement
- 34: Schieber, Verlagerungseinheit
- 35: Verstellkurve
- 36: Gewindespindel
- 37: Zahnstange
- 38a: Pfeil
- 38b: Pfeil
- 38c: Betrag
- 38d: Pfeil
- 40: Fahrpedal
- 42: Drehwinkelsensor
- 43: Drehwinkelsensor
- 44: Motormanagement, Steuereinheit
- 45: Verstellwelle
- 46: Kurvenscheibe
- 47: Kurvenscheibe
- 48: Drehmitte
- # 1: Zylinder
- # 2: Zylinder
- # 3: Zylinder
- # 4: Zylinder
- # 5: Zylinder
- # 6: Zylinder
- R: Sektor
- N: Sektor

## Patentansprüche

1. Vorrichtung zur variablen Betätigung von Gaswechselventilen für Verbrennungsmotoren mit mehreren Zylindern, bei welchem sich ein oder mehrere Nocken (2) einer in einem Gehäuse gelagerten Nockenwelle (1), abhängig von der Motordrehzahl drehen,
- mit einem von diesem Nocken (2) über ein erstes Kurvengelenk (K1) betätigbaren Zwischenglied (4) und
- mit einem Abtriebsglied (11), welches die Bewegung auf das Gaswechselventil (13) überträgt und mit dem Zwischenglied (4) direkt oder über weitere Zwischenglieder in Verbindung steht, und
- mit mindestens einer Steuerkurve (5) zwischen dem Zwischenglied (4) oder einem der weiteren Zwischenglieder (4) und dem Abtriebsglied (11), wobei diese Steuerkurve (5) einen Abschnitt (5a) aufweist, in dem keine Hubbewegung für das Gaswechselventil (13) über das Abtriebsglied (11) übertragen wird und einen weiteren Abschnitt (5b) aufweist, in dem eine Hubbewegung für das Gaswechselventil (13) über das Abtriebsglied (11) übertragen wird, und
- mit der Möglichkeit der Verlagerung des Zwischengliedes (4) oder mindestens eines der weiteren Zwischenglieder (4) entlang einer Verlagerungsbahn (8, 35), wobei durch diese Verlagerung der Verlauf der Hubkurve der Gaswechselventile veränderbar ist, **dadurch gekennzeichnet, dass**
- mindestens eine Verlagerungseinheit (15, 34) vorhanden ist, mittels der die Verlagerung zur Beeinflussung der Hubbewegung mindestens eines Gaswechselventils (13) unabhängig von der Verlagerung der Zwischenglieder (4) anderer Gaswechselventile (13) mittels anderer Verlagerungseinheiten (15, 34) erfolgt,
- wobei eine gemeinsame Verstellwelle (45) vorgesehen ist, mit der für eine Mehrzahl von Gaswechselventilen (13) mittels mindestens einer Kurvenscheibe pro Verlagerungseinheit direkt oder indirekt die jeweils verlangte Position der Zwischenglieder (4) auf der Verlagerungsbahn (8, 35) einstellbar ist und die Zwischenglieder (4) im Wesentlichen in Verlagerungsrichtung abstützbar sind,
- eine erste Kurvenscheibe (47) von mindestens einer Verlagerungseinheit einen als Rast ausgebildeten Abschnitt (49) aufweist, in welchem bei Verdrehung der Verstellwelle (45) keine Veränderung der Position der auf der Verlagerungsbahn (8, 35) geführten Zwischenglieder (4) erfolgt,
- und eine zweite Kurvenscheibe (46) von mindestens einer anderen Verlagerungseinheit (15, 34) einen entsprechenden Abschnitt ohne Rast aufweist, in welchem bei dieser Verdrehung der Verstellwelle (45) eine Veränderung der Position der auf der Verlagerungsbahn (8, 35) geführten anderen Zwischenglieder (4) bewirkt wird.

2. Vorrichtung nach Anspruch 1, **dadurch gekennzeichnet, dass** der Abschnitt ohne Rast der zweiten Kurvenscheibe (46) einen ersten Sektor (R) aufweist, in welchem die Konturkurve kontinuierlich zu kleinerem Abstand zur Drehmitte (48) der Verstellwelle (45) führt.

3. Vorrichtung nach Anspruch 2, **dadurch gekennzeichnet, dass** die Kontur der zweiten Kurvenscheibe (46) einen benachbart zum ersten Sektor (R) angeoretneten zweiten Sektor (N) aufweist, in dem die Konturkurve derart ausgebildet ist, dass die Ventile des Zylinders, die bei Wirksamwerden dieses zweiten Sektors (N) betätigt werden, ständig geschlossen bleiben, während die Kontur der ersten Kurvenscheibe (47) einen entsprechenden Sektor (N) aufweist, in dem die Konturkurve derart ausgebildet ist, dass die Ventile des Zylinders, die bei Wirksamwerden dieses entsprechenden Sektors (N) betätigt werden, noch einen Hub ausführen.

4. Vorrichtung nach Anspruch 1 bis 3, **dadurch gekennzeichnet, dass** auf der Verstellwelle (45) mehrere gleiche zweite Kurvenscheiben (46) und mehrere gleiche erste Kurvenscheiben (47) angeordnet sind, wobei die zweiten Kurvenscheiben (46) und die ersten Kurvenscheiben (47) jeweils hinsichtlich ihrer Winkellage zueinander gleich, d.h. nicht verdreht zueinander, ausgerichtet sind.

5. Vorrichtung nach Anspruch 1 bis 4, **dadurch gekennzeichnet, dass** zwei gleiche Nocken und zwei Zwischenglieder mit gleichen Steuerkurven für die beiden Ventile eines Zylinders verwendet werden.

6. Vorrichtung nach Anspruch 1 bis 4, **dadurch gekennzeichnet, dass** zwei verschiedene Nocken und zwei Zwischenglieder mit unterschiedlichen Steuerkurven für die beiden Ventile eines Zylinders verwendet werden.

7. Vorrichtung nach Anspruch 1 bis 4, **dadurch gekennzeichnet, dass** zwei gleiche Nocken und zwei Zwischenglieder mit unterschiedlichen Steuerkurven für die beiden Ventile eines Zylinders verwendet werden.

8. Vorrichtung nach Anspruch 1 bis 4, **dadurch gekennzeichnet, dass** zwei verschiedene Nocken und zwei Zwischenglieder mit gleichen Steuerkurven für die beiden Ventile eines Zylinders verwendet werden.

9. Vorrichtung nach Anspruch 1 bis 4, **dadurch gekennzeichnet, dass** ein gemeinsames Zwischenglied mit zwei gleichen Steuerkurven für die Ein- oder Auslassventile eines Zylinders verwendet wird.

10. Vorrichtung nach Anspruch 1 bis 4, **dadurch gekennzeichnet, dass** ein gemeinsames Zwischenglied mit zwei verschiedenen Steuerkurven für die Ventile verwendet wird.

11. Vorrichtung nach einem oder mehreren der Ansprüche 1 bis 10, **dadurch gekennzeichnet, dass** eine Verstellung bis zum ständigen Geschlossenhalten mindestens eines Ventils vorgenommen wird.

12. Vorrichtung nach einem oder mehreren der Ansprüche 1 bis 11, **dadurch gekennzeichnet, dass** alle Ein- oder Auslassventile eines Zylinders in einer Verlagerungseinheit (15, 34) zusammengefasst sind.

13. Verfahren zum Betreiben einer Brennkraftmaschine mit mehreren Zylindern unter Verwendung einer oder mehrerer Vorrichtungen nach Anspruch 1 bis 12, **dadurch gekennzeichnet, dass** nach Erreichen eines gewünschten Lastzustandes für den Gesamtmotor
a) Drehwinkelsignale der Kurbelwelle mit einem ersten Drehwinkelsensor (42) am Schwungrad zur Detektierung von Drehungleichförmigkeiten der Kurbelwelle und/oder Drehmomentspitzen aufgenommen und von einem Motormanagement (44) ausgewertet werden,
b) diese mit Hilfe eines zweiten, an der Nockenwelle oder an einer anderen mit halber Kurbelwellendrehzahl laufenden Welle angeordneten Drehwinkelsensors (43) den einzelnen Zylindern zugeordnet werden, und
c) mit diesen Informationen Signale erzeugt werden, die an einzelne Verstellmotoren (23) zur Nivellierung der Drehmomentspitzen und/oder der Kurbelwellendrehzahl gehen, indem die Ventilhübe der Zylinder mit kleineren Drehmomenten nach oben korrigiert werden und diejenigen der Zylinder mit größeren Drehmomenten nach unten.

14. Verfahren zum Betreiben einer Brennkraftmaschine mit mehreren Zylindern unter Verwendung einer oder mehrerer Vorrichtungen nach Anspruch 1 bis 12, **dadurch gekennzeichnet, dass**
a) jedem Zylinder eine separate Vorrichtung und ein Verstellmotor (23) zur Betätigung der Vorrichtung zugeordnet sind,
b) die Phasenlage der Ruhephasen der einzelnen von einem Verstellmotor (23) bedienten Ventile ermittelt wird, und
c) die Verstellbewegungen der jeweiligen Vorrichtungen während der gemeinsamen Ruhephasen der von dem jeweiligen Verstellmotor (23) bedienten Ventile stattfinden.

15. Verfahren nach Anspruch 14, **dadurch gekennzeichnet, dass** die Phasenlage der Ruhephasen der einzelnen von einem Verstellmotor (23) bedienten Ventile durch ein Motormanagement (44) aus dem Signal eines an der Nockenwelle angeordneten Drehwinkelsensors (43) ermittelt wird.

## Claims

1. Device for variable actuation of gas exchange valves for internal combustion engines having a plurality of cylinders, wherein one or a plurality of cams (2) of a camshaft (1) mounted in a housing rotate in dependence upon the engine speed,
- having an intermediate member (4) which can be actuated by this cam (2) via a first curve articulation (K1) and
- having a driven member (11) which transmits the movement to the gas exchange valve (13) and is connected to the intermediate member (4) directly or via further intermediate members, and
- having at least one control curve (5) between the intermediate member (4) or one of the further intermediate members (4) and the driven member (11), wherein this control curve (5) has a portion (5a) in which no stroke movement for the gas exchange valve (13) is transmitted via the driven member (11) and has a further portion (5b) in which a stroke movement for the gas exchange valve (13) is transmitted via the driven member (11), and
- having the option of displacing the intermediate member (4) or at least one of the further intermediate members (4) along a displacement path (8, 35), wherein this displacement means that the course of the stroke curve of the gas exchange valves can be changed, **characterised in that**
- at least one displacement unit (15, 34) is provided, by means of which the displacement for influencing the stroke movement of at least one gas exchange valve (13) takes place independently of the displacement of the intermediate members (4) of other gas exchange valves (13) by means of other displacement units (15, 34),
- wherein a common adjusting shaft (45) is provided, with which, for a plurality of gas exchange valves (13), by means of at least one cam disc per displacement unit, the respective desired position of the intermediate members (4) on the displacement path (8, 35) can be adjusted directly or indirectly and the intermediate members (4) can be supported essentially in the displacement direction,
- a first cam disc (47) of at least one displacement unit has a portion (49) designed as a rest, in which portion, during rotation of the adjusting shaft (45) there is no change in the position of the intermediate members (4) guided on the displacement path (8, 35),
- and a second cam disc (46) of at least one other displacement unit (15, 34) has a corresponding portion without a rest, in which portion, during this rotation of the adjusting shaft (45), a change in the position of the other intermediate members (4) guided on the displacement path (8, 35) is effected.

2. Device as claimed in claim 1, **characterised in that** the portion of the second cam disc (46) without the rest has a first sector (R) in which the contour curve extends continually to a smaller distance with respect to the centre of rotation (48) of the adjusting shaft (45).

3. Device as claimed in claim 2, **characterised in that** the contour of the second cam disc (46) has a second sector (N) disposed adjacent to the first sector (R) and in which the contour curve is such that the valves of the cylinder, which are actuated when this second sector (N) becomes effective, remain constantly closed, while the contour of the first cam disc (47) has a corresponding sector (N) in which the contour curve is such that the valves of the cylinder, which are actuated when this corresponding sector (N) becomes effective, carry out a further stroke.

4. Device as claimed in claim 1 to 3, **characterised in that** on the adjusting shaft (45) a plurality of identical second cam discs (46) and a plurality of identical first cam discs (47) are disposed, wherein the second cam discs (46) and the first cam discs (47) are each identically aligned with respect to each other in terms of their angular position, i.e. they are not rotated with respect to each other.

5. Device as claimed in claim 1 to 4, **characterised in that** two identical cams and two intermediate members having identical control curves are used for the two valves of a cylinder.

6. Device as claimed in claim 1 to 4, **characterised in that** two different cams and two intermediate members with different control curves are used for the two valves of a cylinder.

7. Device as claimed in claim 1 to 4, **characterised in that** two identical cams and two intermediate members with different control curves are used for the two valves of a cylinder.

8. Device as claimed in claim 1 to 4, **characterised in that** two different cams and two intermediate members with identical control curves are used for the two valves of a cylinder.

9. Device as claimed in claim 1 to 4, **characterised in that** a common intermediate member with two identical control curves is used for the inlet or outlet valves of a cylinder.

10. Device as claimed in claim 1 to 4, **characterised in that** a common intermediate member with two different control curves is used for the valves.

11. Device as claimed in any one or a plurality of claims 1 to 10, **characterised in that** an adjustment is carried out until at least one valve is kept constantly closed.

12. Device as claimed in any one or a plurality of claims 1 to 11, **characterised in that** all inlet or outlet valves of a cylinder are combined in a displacement unit (15, 34).

13. Method for operating an internal combustion engine having a plurality of cylinders using one or a plurality of devices as claimed in claim 1 to 12, **characterised in that** upon achieving a desired load state for the engine as a whole
a) rotational angle signals of the crankshaft are received by a first rotational angle sensor (42) on the flywheel for detecting rotational irregularities of the crankshaft and/or torque peaks, and are evaluated by an engine management system (44),
b) these are allocated to the individual cylinders with the aid of a second rotational angle sensor (43) disposed on the camshaft or on another shaft running at half the rotational speed of the crankshaft, and
c) with this information, signals are produced which go to individual adjusting motors (23) for levelling out the torque peaks and/or the crankshaft rotational speed, wherein the valve strokes of the cylinders with lower torque are corrected upwards and those of the cylinders with higher torque are corrected downwards.

14. Method for operating an internal combustion engine having plurality of cylinders using one or a plurality of devices as claimed in claim 1 to 12, **characterised in that**
a) each cylinder is allocated a separate device and an adjusting motor (23) for actuating the device,
b) the phase position of the inoperative phases of the individual valves operated by an adjusting motor (23) is determined, and
c) the displacement movements of the respective devices take place during the common inoperative phases of the valves operated by the respective adjusting motor (23).

15. Method as claimed in claim 14, **characterised in that** the phase position of the inoperative phases of the individual valves operated by an adjusting motor (23) is determined by an engine management system (44) from the signal of a rotational angle sensor (43) disposed on the camshaft.

## Revendications

1. Dispositif pour l'actionnement de soupapes de changement des gaz d'un moteur à combustion interne à plusieurs cylindres, dans lequel une ou plusieurs cames (2) d'un arbre à cames (1), monté dans un carter, tournent en fonction de la vitesse de rotation dudit moteur,
- avec un organe intermédiaire (4), qui peut être actionné au moyen de cette came (2) par l'intermédiaire d'une première courbe de liaison (K1), et
- avec un organe de sortie (11), qui transmet le mouvement à la soupape de changement des gaz (13) et est en liaison avec l'organe intermédiaire (4), directement ou par l'intermédiaire d'autres organes intermédiaires, et
- avec au moins une came de commande (5), entre l'organe intermédiaire (4), ou un autre organe intermédiaire (4), et l'organe de sortie (11), sachant que cette came de commande (5) est dotée d'une zone (5a) dans laquelle aucun mouvement de levée n'est transmis à la soupape de changement des gaz (13), par l'intermédiaire de l'organe de sortie (11), et d'une autre zone (5b), dans laquelle un mouvement de levée est transmis à la soupape de changement des gaz (13) par l'intermédiaire de l'organe de sortie (11), et
- avec possibilité de déplacement de l'organe intermédiaire (4), ou d'au moins l'un des autres organes intermédiaires (4), le long d'un chemin de déplacement (8, 35), sachant que l'allure de la courbe de levée des soupapes de changement des gaz peut être modifiée par déplacement, **caractérisé en ce que**
- au moins une unité de déplacement (15, 34) est prévue, au moyen de laquelle s'effectue le déplacement destiné à influencer la course de levée d'au moins une soupape de changement des gaz (13) indépendamment du déplacement des organes intermédiaires (4) des autres soupapes de changement des gaz (13) au moyen d'autres unités de déplacement (15, 34),
- un arbre de réglage (45) commun est prévu, au moyen duquel la position, respectivement exigée, des organes intermédiaires (4), sur le chemin de déplacement (8, 35), peut être réglée pour une pluralité de soupapes de changement des gaz (13), directement ou indirectement, au moyen d'au moins une came par unité de déplacement, et les organes intermédiaires (4) peuvent venir en appui sensiblement dans la direction du déplacement,
- une première came (47) d'au moins une unité de déplacement est dotée d'une zone d'arrêt (49), dans laquelle aucune variation de la position des organes intermédiaires (4) guidés sur le chemin de déplacement (8, 35) n'a lieu lors de la rotation de l'arbre de réglage (45),
- et une deuxième came (46) d'au moins une autre unité de déplacement (15, 34) est dotée d'une zone correspondante, sans fonction d'arrêt, dans laquelle, lors de cette rotation de l'arbre de réglage (45), a lieu une modification de la position des autres organes intermédiaires (4) guidés sur le chemin de déplacement (8, 35).

2. Dispositif selon la revendication 1, **caractérisé en ce que** la zone sans fonction d'arrêt de la deuxième came (46) présente un premier secteur (R), dans lequel la surface de came évolue en continu vers une moindre distance du centre de rotation (48) de l'arbre de réglage (45).

3. Dispositif selon la revendication 2, **caractérisé en ce que** le contour de la deuxième came (46) présente un deuxième secteur (N), disposé dans le voisinage du premier secteur (R), dans lequel la surface de came est formée de sorte que les soupapes du cylindre, qui sont actionnées lors de l'activation de ce deuxième secteur (N), demeurent constamment fermées, tandis que le contour de la première came (47) présente un secteur correspondant (N), dans lequel la surface de came est formée de sorte que les soupapes du cylindre, qui sont actionnées lors de l'activation de ce secteur correspondant (N), exécutent encore une course de levée.

4. Dispositif selon l'une des revendications 1 à 3, **caractérisé en ce que** plusieurs deuxièmes cames (46) identiques et plusieurs premières cames (47) identiques sont disposées sur l'arbre de réglage (45), sachant que les deuxièmes cames (46) et les premières cames (47) sont respectivement identiques en ce qui concerne leur position angulaire, c.-à-d. qu'elles ne sont pas contournées les unes part rapport aux autres

5. Dispositif selon les revendications 1 à 4, **caractérisé en ce que** deux cames identiques et deux organes intermédiaires avec des cames de commande identiques sont utilisés pour les deux soupapes d'un cylindre.

6. Dispositif selon les revendications 1 à 4, **caractérisé en ce que** deux cames différentes et deux organes intermédiaires avec des cames de commande différentes sont utilisés pour les deux soupapes d'un cylindre.

7. Dispositif selon les revendications 1 à 4, **caractérisé en ce que** deux cames identiques et deux organes intermédiaires avec des cames de commande différentes sont utilisés pour les deux soupapes d'un cylindre.

8. Dispositif selon les revendications 1 à 4, **caractérisé en ce que** deux cames différentes et deux organes intermédiaires avec des cames de commande identiques sont utilisés pour les deux soupapes d'un cylindre.

9. Dispositif selon l'une des revendications 1 à 4, **caractérisé en ce qu'**un organe intermédiaire commun avec deux cames de commande identiques est utilisé pour les soupapes d'entrée et de sortie d'un cylindre.

10. Dispositif selon l'une des revendications 1 à 4, **caractérisé en ce qu'**un organe intermédiaire commun avec deux cames de commande différentes est utilisé pour les soupapes.

11. Dispositif selon l'une ou plusieurs des revendications 1 à 10, **caractérisé en ce qu'**un réglage est effectué jusqu'au maintien constant à l'état fermé d'au moins une soupape.

12. Dispositif selon l'une ou plusieurs des revendications 1 à 11, **caractérisé en ce que** toutes les soupapes d'entrée et de sortie d'un cylindre sont groupées dans une unité de déplacement (15, 34).

13. Procédé pour l'exploitation d'un moteur à combustion interne à plusieurs cylindres en utilisant un ou plusieurs dispositif/s selon l'une ou plusieurs des revendications 1 à 12, **caractérisé en ce que**, quand l'état de charge désiré de la totalité du moteur est atteint,
a) des signaux d'angle de rotation du vilebrequin sont évalués avec un premier détecteur d'angle de rotation (42) sur la roue volante pour la détection d'uniformités de rotation du vilebrequin et / ou des pointes de couple de rotation sont saisies et évaluées par un management du moteur (44),
b) ceux-ci sont associés aux différents cylindres, à l'aide d'un deuxième détecteur d'angle de rotation (43), disposé sur l'arbre à cames ou sur un autre arbre, qui tourne a la demi vitesse de rotation de l'arbre à cames,
c) avec ces informations, sont générés des signaux, qui sont lancés à différents servomoteurs (23) pour l'égalisation des pointes de couple de rotation et / ou de la vitesse de rotation de l'arbre à cames, les courses de levées des soupapes des cylindres à couples de rotation plus petits étant corrigées vers le haut et celles des cylindres à couples de rotation plus élevés étant corrigées vers le bas.

14. Procédé pour l'exploitation d'un moteur à combustion interne à plusieurs cylindres en utilisant un ou plusieurs dispositif/s selon l'une ou plusieurs des revendications 1 à 12, **caractérisé en ce que**
a) à chaque cylindre sont associés un dispositif séparé et un servomoteur (23) pour l'actionnement dudit dispositif,
b) la position de phase des phases de repos des différentes soupapes, commandées par un servomoteur (23), est déterminée, et
c) les mouvements de déplacement de chacun des dispositifs sont effectués pendant les phases de repos communes des soupapes commandées par le servomoteur respectif (23).

15. Procédé selon la revendication 14, **caractérisé en ce que** la position de phase des phases de repos des différentes soupapes, commandées par un servomoteur (23), sont déterminées par un management du moteur (44), à partir d'un signal d'un détecteur d'angle de rotation (43), agencé sur l'arbre à cames.
